# EUROPÄISCHE PATENTSCHRIFT

(11) **EP 2 027 387 B1**
(45) Veröffentlichungstag und Bekanntmachung des Hinweises auf die Patenterteilung: **15.09.2010**
(21) Anmeldenummer: 07718499.2
(22) Anmeldetag: 13.06.2007
(51) Int. Cl.: F02M 61/20

(54) **DÄMPFUNGSEINRICHTUNG FÜR EINEN OSZILLIERENDEN BAUTEIL**
DAMPING DEVICE FOR AN OSCILLATING COMPONENT
DISPOSITIF D'AMORTISSEMENT POUR UN COMPOSANT OSCILLANT

(30) Priorität: 13.06.2006 AT 10052006; 29.06.2006 AT 10982006
(43) Veröffentlichungstag der Anmeldung: 25.02.2009
(73) Patentinhaber: AVL List GmbH, 8020 Graz (AT)
(72) Erfinder: DERSCHMIDT, Otfried, 8020 Graz (AT); PHILIPP, Harald Arnulf, 8071 Hausmannstätten (AT); KAMMERSTETTER, Heribert, 5411 Oberalm (AT)
(74) Vertreter: Babeluk, Michael
(86) Internationale Anmeldenummer: PCT/AT2007/000288
(87) Internationale Veröffentlichungsnummer: WO 2007/143770

(56) Entgegenhaltungen:
- EP-A- 0 343 147
- GB-A- 2 138 884
- JP-A- 5 079 422
- JP-A- 6 066 218

## Beschreibung

Die Dämpfungseinrichtung für einen oszillierenden Bauteil, insbesondere ein vorzugsweise als Einspritzventil ausgebildetes Ventil einer Brennkraftmaschine, welcher Bauteil über einen Betätigungskolben hydraulisch betätigbar ist, wobei der vorzugsweise durch eine Rückstellkraft belastete Betätigungskolben an einen Druckraum grenzt, der über eine ein Arbeitsmedium führende Druckleitung mit Druck beaufschlagbar ist, wobei die Dämpfungseinrichtung in der Druckleitung angeordnet ist, wobei die Dämpfungseinrichtung einen in einem Zylinder zwischen zwei Endstellungen längs verschiebbaren Dämpfungskolben aufweist, wobei im Dämpfungskolben zumindest ein sich im Wesentlichen in Längsrichtung des Dämpfungskolbens erstreckender Dämpfungskanal angeordnet ist, welcher zwei voneinander abgewandte Stirnseiten des Dämpfungskolbens miteinander strömungsverbindet, und wobei im Dämpfungskanal ein Drosselrückschlagventil angeordnet ist, dessen Drosselwirkung von der Durchflussrichtung abhängt.

Aus der EP 1 335 125 B1 ist eine Dämpfungsvorrichtung zum Bewirken einer Dämpfung der Öffnungsbewegung eines Nadelventils bekannt, das durch Zufuhr von Kraftstoff unter Druck in eine Drucksteuerkammer nach unten gedrückt und durch Ablassen des Kraftstoffes aus der Drucksteuerkammer angehoben wird. Dabei ist ein Dämpfungselement gleitbeweglich am Nadelventil gehaltert. Eine Dämpfungskammer ist zwischen dem Dämpfungselement und dem Nadelventil ausgebildet und wird mit Kraftstoff gefüllt. Über einen Abzweigdurchlass kann Kraftstoff aus dem Inneren der Dämpfungskammer entnommen und außerhalb der Kammer abgeleitet werden. Durch die Dämpfungseinrichtung kann eine konstante Dämpfung des Ventilnadelhubes erreicht werden.

Die GB 2 138 884 A beschreibt ein Einspritzventil für eine Brennkraftmaschine mit einer einen Betätigungskolben aufweisenden Dämpfungseinrichtung, wobei der Ventilkörper des Einspritzventils hydraulisch betätigbar ist. Der Ventilkörper ist dabei axial verschiebbar gelagert und kann gegen die Rückstellkraft von zwei Federn geöffnet werden. Der Kraftstofffluss aus dem Gehäuse in die Kammer des ersten Federraumes wird durch hubabhängig verstellbare Öffnungen gedrosselt, um die Ventilöffnung zu dämpfen. Maßnahmen zur Dämpfung der Schließbewegung sind nicht vorgesehen.

Nachteilig ist, dass bei Dämpfungseinrichtungen mit stetiger Dämpfungscharakteristik die Schließ- oder Öffnungszeit der Ventilnadel verzögert wird, so dass flachere Öffnungs- und/oder Schließflanken der Nadelhubkurve entstehen. Aus Gründen der Verbrennungsoptimierung sind steile Öffnungs- und Schließflanken wünschenswert. Hohe Schließgeschwindigkeiten führen allerdings zu hohen Aufsetzgeschwindigkeiten der Ventilnadel am Ventilsitz, was sich nachteilig auf die Lebenszeit des Ventils auswirkt. Darüber hinaus kommt es zu störenden Geräuscheffekten.

Aufgabe der Erfindung ist es, diese Nachteile zu vermeiden und die Aufsetzgeschwindigkeit eines oszillierenden Bauteils an einem Sitz, insbesondere eines Ventils am Ventilsitz zu verringern, ohne die Schließdauer des Ventils wesentlich zu verzögern.

Erfindungsgemäß wird dies dadurch erreicht, dass die Dämpfungseinrichtung als Schließdämpfer ausgebildet ist, wobei der Drosselwiderstand des Drosselrückschlagventils in Strömungsrichtung des Arbeitsmediums bei Öffnen des Bauteils geringer ist als in der umgekehrten Richtung und dass dem Schließdämpfer ein Öffnungsdämpfer vorgeschaltet ist, wobei der vorzugsweise baugleich mit dem Schließdämpfer ausgebildete Öffnungsdämpfer im Vergleich zum Schließdämpfer in Bezug auf den Durchfluss entgegengesetzt orientiert angeordnet ist.

Vorzugsweise ist vorgesehen, dass auf den Dämpfungskolben in Öffnungsrichtung des Drosselrückschlagventil eine Feder einwirkt, welche den Dämpfungskolben in eine der Ruhelage entsprechende erste Endstellung drückt.

Die Ausgangslage der Dämpfungseinrichtung wird dadurch definiert, dass auf den Dämpfungskolben in Öffnungsrichtung des Drosselrückschlagventil eine Feder einwirkt, welche den Dämpfungskolben in eine der Ruhelage entsprechende erste Endstellung drückt. Beim Öffnungshub des Ventils wird die Druckleitung wieder mit Druck beaufschlagt, wobei das Rückschlagventil innerhalb des Drosselkolbens geöffnet wird. Das Betätigungsmedium kann somit sowohl durch die Bypassleitung, als auch durch das geöffnete Rückschlagventil sehr rasch dem Betätigungskolben zugeführt werden, wodurch das Ventil entsprechend der gewählten Charakteristik geöffnet wird. Die Höhe des Druckes des Betätigungsmediums ist ein wesentlicher Einstellparameter für die Öffnungscharakteristik des Ventils.

Der Schließvorgang des Ventils wird durch Absenken des Druckes in der Druckleitung eingeleitet. Dabei wird der Dämpfungskolben um seinen vordefinierten Hub entgegen der Kraft einer entgegenwirkenden Feder bis zu einem Anschlag aus einer der Ruhelage entsprechenden Endstellung in eine zweite Endstellung verschoben. Dabei wird durch den federkraftbelasteten Betätigungskolben das hydraulische Medium zurückgeschoben. Dadurch kann eine hohe Schließgeschwindigkeit des Ventils in einem ersten Schließbereich erreicht werden. Sobald der Dämpfungskolben am Anschlag anliegt, wird die plötzliche Druckentlastung auf den Betätigungskolben gestoppt, da das Arbeitsmedium nur mehr über die das Rückschlagventil umgehende Bypasskanal abströmen kann, deren Drosselquerschnitt die Aufsetzgeschwindigkeit des Ventils definiert. Der zweite Schließbereich ergibt sich daher aus dem stark gedrosselten Abfluss des Betätigungsmediums durch den Bypasskanal innerhalb des Drosselkolbens. Nach Aufsetzen des Ventils am Ventilsitz und Druckentlastungsausgleich wird zwischen den beiden Stirnseiten der Drosselkolben durch die Feder wieder in seine Ausgangslage gebracht.

Es hat sich gezeigt, dass sich der Schließdämpfer auch vorteilhaft auf das Nachschwingen des Ventils nach dem Öffnungsvorgang auswirkt. Eine weitere Verbesserung des Nachschwingverhaltens nach dem Öffnen des Ventils kann erreicht werden, wenn dem Schließdämpfer ein Öffnungsdämpfer vorgeschaltet ist, wobei der vorzugsweise baugleich mit dem Schließdämpfer ausgebildete Öffnungsdämpfer im Vergleich zum Schließdämpfer in Bezug auf den Durchfluss entgegengesetzt orientiert angeordnet ist. In diesem Falle wird der Dämpfungskolben des Öffnungsdämpfers durch eine Feder entgegen der Öffnungs-Strömungsrichtung des Arbeitsmediums in einer Ausgangslage gehalten. Das Rückschlagventil des Öffnungsdämpfers schließt in Öffnungs-Strömungsrichtung des Arbeitsmediums und öffnet in Schließrichtung des Arbeitsmediums. Wird der Druck in der Druckleitung erhöht, so wird der Dämpfungskolben des Öffnungsdämpfers entgegen der Kraft der Feder in seine zweite Endstellung verschoben, welche durch einen Anschlag definiert ist. Durch die Auslenkung des Kolbens wird der Druck stromabwärts des Öffnungsdämpfers ungehindert übertragen, wodurch das Rückschlagventil des Schließdämpfers geöffnet wird. Während dieser Phase wird der Öffnungsdruck praktisch ungedrosselt auf den Betätigungskolben der Düsennadel übertragen, so dass die Ventilnadel in der ersten Öffnungsphase sehr rasch geöffnet wird. Sobald der Dämpfungskolben des Öffnungsdämpfers an seinem Anschlag anliegt, wird die plötzliche Druckzunahme in der Druckleitung stromabwärts des Öffnungsdämpfers gestoppt, bzw. stark vermindert, da das Betätigungsmedium nur mehr durch den Bypasskanal des Öffnungsdämpfers nachströmen kann. Durch den Drosselwiderstand des Bypasskanals wird die Öffnungscharakteristik in der zweiten Öffnungsphase der Ventilnadel bestimmt. Es kommt somit zu einer Verlangsamung der Öffnungsbewegung des Ventils am Ende der Öffnungsphase, so dass Über- und Nachschwingerscheinungen weitgehend verhindert werden.

Die Erfindung wird im Folgenden anhand der Figuren näher erläutert. Es zeigen schematisch:
- Fig. 1: eine Ausführungsvariante einer erfindungsgemäßen Dämpfungsein- richtung in einem Längsschnitt;
- Fig. 2: bis Fig. 7 eine erfindungsgemäße Dämpfungseinrichtung für einen oszillierenden Bauteil in verschiedenen Stellungen;
- Fig. 8: eine weitere konstruktive Ausführungsvariante der Dämpfungsein- richtung in einem Längsschnitt und
- Fig. 9: eine Ventilhubkurve.

Die Dämpfungseinrichtung 7 eignet sich für oszillierende Bauteile, insbesondere für Ventile 1, beispielsweise für ein nach außen öffnendes Einspritzventil 2 einer Brennkraftmaschine. Fig. 1 zeigt ein Einspritzventil 2 mit einer Dämpfungseinrichtung 7 für eine Brennkraftmaschine. Das Ventil 1 des Einspritzventils 2 wird durch einen längsverschiebbaren Betätigungskolben 3 mittels eines hydraulischen Arbeitsmediums geöffnet und durch eine eine Schließkraft F auf den Betätigungskolben 3 ausübende Schließfeder 4 geschlossen. Der axial längsverschiebbare Betätigungskolben 3 grenzt an einen Druckraum 5, in den eine Druckleitung 6 für das Arbeitsmedium einmündet.

In den in den Fig. 2 bis Fig. 7 dargestellten Stellungen des mit einem oszillierenden Bauteil zusammenwirkenden Betätigungskolbens 3 ist in der Druckleitung 6 eine als Schließdämpfer 25 ausgebildete Dämpfungseinrichtung 7 angeordnet. Die Dämpfungseinrichtung 7 weist einen in einem Zylinder 8 längsverschiebbaren Dämpfungskolben 9 auf, welcher durch eine Feder 10 in einer der Ruhelage entsprechenden ersten Endstellung gehalten wird, wie in Fig. 1 ersichtlich ist. Innerhalb des Dämpfungskolbens 9 ist ein Dämpfungskanal 11 angeordnet, welcher die beiden Stirnseiten 12, 13 des Dämpfungskolbens 9 miteinander strömungsverbindet, wobei die Stirnseiten 12, 13 an Räume grenzen, in welche die Druckleitung 6 mündet. Im Dämpfungskanal 11 ist ein Drosselrückschlagventil 14 angeordnet, welche im Ausführungsbeispiel durch ein über einen Bypasskanal 15 umgehbares Rückschlagventil 16 gebildet ist. Das Rückschlagventil 16 wird durch eine Ventilfeder 17 entgegen der Wirkrichtung der Feder 10 gegen einen Ventilsitz 18 gepresst, wobei im geschlossenen Zustand des Rückschlagventils 16 die Umströmung über den Bypasskanal 15 möglich ist. Der Bypasskanal 15 weist einen definierten Drosselwiderstand auf, welcher durch das Bezugszeichen 19 in Fig. 2 bis Fig. 8 angedeutet ist. Mit Bezugszeichen 20 ist der Drosselwiderstand des Dämpfungskanals 11 bezeichnet.

Stromaufwärts der Dämpfungseinrichtung 7 ist in der Druckleitung 6 ein Steuerventil 21 angeordnet. Der Dämpfungskolben 9 weist einen Durchmesser d₁ auf und kann innerhalb des Zylinders 8 um den Hubweg h₁ verschoben werden. Mit den Bezugszeichen d₂ und h₂ sind der Durchmesser, bzw. der Hubweg des Betätigungskolbens 3 bezeichnet.

Bei der als Schließdämpfer 25 ausgebildeten Dämpfungseinrichtung 7 öffnet das Rückschlagventil 16 in der bei Öffnung der Ventilnadel 1 vom Arbeitsmedium durchströmten Richtung.

In Fig. 9 ist eine Hubkurve des Ventils 1 dargestellt, wobei der Hub h über der Zeit t aufgetragen ist. Mit den Pfeilen II, III, IV, V, VI und VII sind verschiedene Öffnungsphasen des Ventils 1 entsprechend den Figuren 2 bis 7 dargestellt.

Fig. 2 zeigt das Ventil 1 im Ruhezustand entsprechend dem Pfeil II in Fig. 9. Der Betätigungskolben 3 wird durch eine Kraft F in Schließrichtung des Ventils 1 belastet, etwa durch die Schließfelder 4. Der Dämpfungskolben 9 befindet sich in seiner durch die Feder 10 definierten ersten Endstellung, welche seiner Ruhelage entspricht, das Rückschlagventil 16 ist geschlossen.

Fig. 3 zeigt die Öffnungsphase des Ventils 1 entsprechend dem Pfeil III in Fig. 9. Durch Erhöhung des Druckes p_{B} in der Druckleitung 6 auf den Druck p_{Medium} wird das Rückschlagventil 16 geöffnet, wodurch ein größtmöglicher Durchflussquerschnitt durch den Dämpfungskanal 11 im Dämpfungskolben 9 für das Betätigungsmedium freigegeben wird (p_{B}>p_{A}). Durch die resultierende Druckerhöhung im Druckraum 5 wird der Betätigungskolben 3 entsprechend dem Pfeil P in Fig. 3 nach unten bewegt, das Ventil 1 somit geöffnet. Bei voll geöffnetem Ventil 1 - Pfeil IV in Fig. 9 - kommt es zu einem Druckausgleich p_{A}=p_{B} auf beiden Stirnseiten 12, 13 des Dämpfungskolbens 9, weshalb das Rückschlagventil 16 durch die Ventilfeder 17 geschlossen wird (Fig. 4). In dieser Phase wird der Druck p_{Medium} in der Druckleitung 6 gehalten. Der Schließvorgang des Ventils 1 entsprechend Pfeil V in Fig. 9 wird durch Druckverminderung in der Druckleitung 6 über das Steuerventil 21 eingeleitet, wie in Fig. 5 dargestellt ist, so dass p_{B}<p_{A}. In einer ersten Schließphase 22 wird der Dämpfungskolben 9 entsprechend dem Pfeil P₁ gegen die Kraft der Feder 10 zu Folge der Druckdifferenz p_{A}-p_{B} beidseits des Dämpfungskolbens 9 nach oben verschoben, bis der Dämpfungskolben 9 an einem Anschlag 24 aufliegt. Das hydraulische Medium wird dabei durch den vorgespannten Betätigungskolben 3 in die Druckleitung 6 zurückgeschoben, wobei der Betätigungskolben 3 sich mit dem Medium bewegt. Die Bewegung des Mediums ist mit P₂ bezeichnet. Der Hubweg h₂ des Dämpfungskolbens 9 muss so bemessen sein, dass der Dämpfungskolben 9 am Anschlag 24 aufliegt, bevor das Ventil 1 auf seinem Ventilsitz aufschlägt. Nach Aufliegen des Dämpfungskolbens 9 am Anschlag 24 erhöht sich kann der Druck p_{A} rasch im Arbeitsraum 5. der Druck p_{A} kann nur langsam entsprechend dem Drosselwiderstand 19 des Bypasskanals 11 abgebaut werden, weshalb eine deutliche Verlangsamung der Schließbewegung des Ventils 1 auftritt. Dieser zweite Schließbereich ist in Fig. 9 mit 23 bezeichnet. Die entsprechende Phase der Dämpfungseinrichtung 7 ist in Fig. 6 dargestellt. Durch geeignete Abstimmung der Drosselwiderstände 19, 20 wird ein zu hartes Aufschlagen des Ventils 1 am Ventilsitz verhindert, aber trotzdem insgesamt ein schnelles Schließen innerhalb einer kurzen Zeitdauer ermöglicht.

Nach Abbau der Druckdifferenz p_{A}-p_{B} beidseits des Dämpfungskolbens 9 wird der Dämpfungskolben 9 durch die Feder 10 wieder in seine Ruhelage zurückbewegt, wie in Fig. 7 dargestellt ist.

Durch den Schließdämpfer 25 werden auch Ventilschwingbewegungen nach dem Öffnen des Ventils 1 vermindert. Eine weitere Verminderung des Nachschwingens des Ventils 1 kann erreicht werden, wenn dem Schießdämpfer 25 ein Öffnungsdämpfer 26 in der Druckleitung 6 vorgeschaltet wird, wie in Fig. 8 dargestellt ist. Der Öffnungsdämpfer 26 ist baugleich mit dem Schließdämpfer 25 ausgebildet, jedoch umgekehrt in der Druckleitung 6 orientiert angeordnet, wobei das Rückschlagventil 16a des Drosselrückschlagventils 14a nun entgegen der Richtung, welche das Arbeitsmedium bei Öffnen des Ventils 1 durchströmt, öffnet. Die Feder 10a des Öffnungsdämpfers 26 wirkt auf den Dämpfungskolben 9a des Öffnungsdämpfers 26 in eine bezüglich der Feder 10 entgegengesetzte Richtung ein, so dass dieser entgegen der Öffnungsströmungsrichtung des Arbeitsmediums in eine seiner Ruhelage entsprechende erste Endstellung gedrückt wird. Die Richtung der Ruhelage ist in Fig. 8 durch die Pfeile 27, 28 angedeutet.

Die Wirkung des Öffnungsdämpfers 26 erfolgt analog zu den Fig. 2 bis Fig. 7, allerdings in umgekehrter Richtung. Wird die Druckleitung 6 mit Druck beaufschlagt, so wird der Dämpfungskolben 9a des Öffnungsdämpfers 26 entgegen der Kraft der Feder 10a aus der Ruhelage bewegt, bis der Dämpfungskolben 9a am Anschlag 24a anliegt. Während dieser Phase setzt sich der Öffnungsdruck in der Druckleitung 6 stromabwärts des Öffnungsdämpfers 26 ungehindert vor, wobei das Rückschlagventil 16 des Schließdämpfer 25 geöffnet und in weiterer Folge des Ventils 1 durch den steigenden Druck im Druckraum 5 sehr rasch geöffnet wird. Sobald der Dämpfungskolben 9a des Öffnungsdämpfers 26 am Anschlag 24a anliegt, wird die Öffnungsbewegung des Ventils 1 wesentlich verlangsamt, da der weitere Druckaufbau durch den Drosselwiderstand 19a des Bypasskanals 15a des Öffnungsdämpfers 26 bestimmt wird. Dadurch wird ein Überschwingen des Ventils 1 verhindert. Bei vollem Ventilhub des Ventils 1 kommt es zu einem Druckausgleich auf beiden Seiten des Dämpfungskolbens 9a, so dass der Dämpfungskolben 9a durch die Feder 10a wieder in seine Ruhelage entsprechend dem Pfeil 28 zurückbewegt wird. Die Schließphase folgt, wie bereits anhand der Fig. 2 bis Fig. 7 erläutert.

## Patentansprüche

1. Dämpfungseinrichtung (7, 7a) für einen oszillierenden Bauteil, insbesondere ein vorzugsweise als Einspritzventil (2) ausgebildetes Ventil (1) einer Brennkraftmaschine, welcher Bauteil über einen Betätigungskolben (3) hydraulisch betätigbar ist, wobei der vorzugsweise durch eine Rückstellkraft (F) belastete Betätigungskolben (3) an einen Druckraum (5) grenzt, der über eine ein Arbeitsmedium führende Druckleitung (6) mit Druck beaufschlagbar ist, wobei die Dämpfungseinrichtung (7, 7a) in der Druckleitung (6) angeordnet ist, wobei die Dämpfungseinrichtung (7, 7a) einen in einem Zylinder (8, 8a) zwischen zwei Endstellungen längs verschiebbaren Dämpfungskolben (9, 9a) aufweist, wobei im Dämpfungskolben (9, 9a) zumindest ein sich im Wesentlichen in Längsrichtung des Dämpfungskolbens (9, 9a) erstreckender Dämpfungskanal (11, 11a) angeordnet ist, welcher zwei voneinander abgewandte Stirnseiten (12, 13) des Dämpfungskolbens (9, 9a) miteinander strömungsverbindet, und wobei im Dämpfungskanal (11, 11a) ein Drosselrückschlagventil (14, 14a) angeordnet ist, dessen Drosselwirkung von der Durchflussrichtung abhängt, **dadurch gekennzeichnet, dass** die Dämpfungseinrichtung (7, 7a) als Schließdämpfer (25) ausgebildet ist, wobei der Drosselwiderstand des Drosselrückschlagventils (14) in Strömungsrichtung des Arbeitsmediums bei Öffnen des Bauteils geringer ist als in der umgekehrten Richtung und dass dem Schließdämpfer (25) ein Öffnungsdämpfer (26) vorgeschaltet ist, wobei der vorzugsweise baugleich mit dem Schließdämpfer (25) ausgebildete Öffnungsdämpfer (26) im Vergleich zum Schließdämpfer (25) in Bezug auf den Durchfluss entgegengesetzt orientiert angeordnet ist.

2. Dämpfungseinrichtung (7, 7a) nach Anspruch 1, **dadurch gekennzeichnet, dass** das Drosselrückschlagventil (14, 14a) ein über einen Bypasskanal (15, 15a) umgehbares Rückschlagventil (16, 16a) aufweist.

3. Dämpfungseinrichtung (7, 7a) nach Anspruch 1 oder 2, **dadurch gekennzeichnet, dass** auf den Dämpfungskolben (9, 9a) in Öffnungsrichtung des Drosselrückschlagventil (14, 14a) eine Feder (10, 10a) einwirkt, welche den Dämpfungskolben (9, 9a) in eine der Ruhelage entsprechende erste Endstellung drückt.

4. Dämpfungseinrichtung (7, 7a) nach einem der Ansprüche 1 bis 3, **dadurch gekennzeichnet, dass** der Hub des Bauteils, der effektiv durch Volumenverdrängung den Hub des Dämpfungskolbens (9, 9a) bewirkt, kleiner ist als der maximale Hub des Bauteils.

## Claims

1. A damping device (7, 7a) for an oscillating component, especially a valve (1) of an internal combustion engine which is preferably arranged as an injection valve (2), which component can be actuated hydraulically via an actuating piston (3), with the actuating piston (3) which is loaded by a restoring force (F) being adjacent to a pressure chamber (5) which can be supplied with pressure via a pressure line (6) guiding a working medium, with the damping device (7, 7a) being arranged in the pressure line (6), with the damping device (7, 7a) having a damping piston (9, 9a) which is displaceable in a longitudinal manner in a cylinder (8, 8a) between two end positions, with at least one damping conduit (11, 11a) which extends substantially in the longitudinal direction of the damping piston (9, 9a) being arranged in the damping piston (9, 9a), which damping conduit connects in respect of flow two mutually averted face sides (12, 13) of the damping piston (9, 9a), and with a throttle check valve (14, 14a) being arranged in the damping conduit (11, 11a), the throttle action of which depends on the direction of flow, **characterised in that** the damping device (7, 7a) is arranged as a closing damper (25), with the throttle resistance of the throttle check valve (14) being lower in the direction of flow of the working medium upon opening of the component than in the opposite direction, and an opening damper (26) is provided upstream of the closing damper (25), with the opening damper (26), which is preferably arranged in a structurally identical manner with the closing damper (25), being arranged to be oriented in an opposite manner with respect to the through-flow in comparison with the closing damper (25).

2. A damping device (7, 7a) according to claim 1, **characterised in that** the throttle check valve (14, 14a) has a check valve (16, 16a) that can be circumvented via a bypass conduit (15, 15a).

3. A damping device (7, 7a) according to claim 1 or 2, **characterised in that** a spring (10, 10a) acts upon the damping piston (9, 9a) in the opening direction of the throttle check valve (14, 14a), which spring presses the damping piston (9, 9a) to a first end position corresponding to the idle position.

4. A damping device (7, 7a) according to one of the claims 1 to 3, **characterised in that** the stroke of the component which effectively causes the stroke of the damping piston (9, 9a) by volumetric displacement is smaller than the maximum stroke of the component.

## Revendications

1. Dispositif d'amortissement (7, 7a) pour un composant oscillant, en particulier une soupape (1), réalisée de préférence sous forme de soupape d'injection (2), d'un moteur à combustion interne, ledit composant étant actionnable hydrauliquement par l'intermédiaire d'un piston d'actionnement (3), le piston d'actionnement (3), sollicité de préférence par une force de rappel (F), étant en limite à une enceinte à pression (5), susceptible d'être sollicitée par une pression par l'intermédiaire d'une conduite à pression (6) guidant une fluide de travail, le dispositif d'amortissement (7, 7a) étant disposé dans la conduite à pression (6), le dispositif d'amortissement (7, 7a) présentant un piston d'amortissement (9, 9a), déplaçable longitudinalement dans un cylindre (8, 8a) entre deux positions finales, dans le piston d'amortissement (9, 9a) étant disposé au moins un canal d'amortissement (11, 11a), s'étendant sensiblement dans la direction longitudinale du piston d'amortissement (9, 9a), reliant en écoulement ensemble deux faces frontales (12, 13), opposées l'une à l'autre, du piston d'amortissement (9, 9a) et, dans le canal d'amortissement (11, 11a) étant disposé un clapet anti-retour à étranglement (14, 14a), dont l'effet d'étranglement dépend du sens de passage de l'écoulement, **caractérisé en ce que** le dispositif d'amortissement (7, 7a) est réalisé sous forme d'amortisseur à la fermeture (25), la résistance à l'étranglement du clapet anti-retour à étranglement (14) étant moindre dans le sens d'écroulement du fluide de travail à l'ouverture du composant que dans le sens inverse, et **en ce que**, en amont de l'amortisseur à la fermeture (25), est disposé un amortisseur à l'ouverture (26), l'amortisseur à l'ouverture (26), réalisé de préférence avec une construction identique à celle de l'amortisseur à la fermeture (25), étant disposé selon une orientation opposée par rapport à l'amortisseur à la fermeture (25), en se référant au passage de l'écoulement.

2. Dispositif d'amortissement (7, 7a) selon la revendication 1, **caractérisé en ce que** le clapet anti-retour à étranglement (14, 14a) présente un clapet anti-retour (16, 16a) contournable par un canal de dérivation (15, 15a).

3. Dispositif d'amortissement (7, 7a) selon la revendication 1 ou 2, **caractérisé en ce qu'**un ressort (10, 10a), pressant le piston d'amortissement (9, 9a) en une première position finale correspondant à la position de repos, agit sur le piston d'amortissement (9, 9a), dans le sens d'ouverture du clapet anti-retour à étranglement (14, 14a).

4. Dispositif d'amortissement (7, 7a) selon l'une des revendications 1 à 3, **caractérisé en ce que** la course du composant, provoquant effectivement, par déplacement de volume, la course du piston d'amortissement (9, 9a), est inférieure à la course maximale du composant.
